# EUROPÄISCHE PATENTSCHRIFT

(11) **EP 0 928 237 B1**
(45) Veröffentlichungstag und Bekanntmachung des Hinweises auf die Patenterteilung: **17.04.2002**
(21) Anmeldenummer: 96946357.9
(22) Anmeldetag: 22.07.1996
(51) Int. Cl.: B26B 17/02, B23D 29/02

(54) **BOLZENSCHNEIDER**
BOLT OR MAT CUTTER
CISAILLE POUR TIGES FILETEES OU MATS

(43) Veröffentlichungstag der Anmeldung: 14.07.1999
(73) Patentinhaber: Wifa Werkzeuge GmbH, 98587 Oberschönau (DE)
(72) Erfinder: GÖHRIG, Gerhard, D-74074 Heilbronn (DE)
(74) Vertreter: Barendregt, Frank, Drs.
(86) Internationale Anmeldenummer: EP9602151
(87) Internationale Veröffentlichungsnummer: WO9804389

(56) Entgegenhaltungen:
- WO-A-93/19880
- US-A- 2 406 670

## Beschreibung

Bolzenschneider dienen dazu, Metallstäbe, und zwar insbesondere Stahlstäbe, zu durchtrennen oder über das Sollmaß überstehende Endabschnitte abzuschneiden. Das ist vor allem im Stahlbetonbau erforderlich, um die einzelnen Stäbe einer Stahlbewehrung auf die richtige Länge zu bringen, nachdem sie mit einem gewissen Übermaß zur fertigen Bewehrung zusammengesetzt und miteinander verflochten worden sind. Gleiches gilt bei der Verwendung von Baustahlmatten, die ebenfalls in der Regel mit einem gewissen Übermaß angeliefert werden und am Einsatzort auf das gewünschte Endmaß zurechtgeschnitten werden. Manchmal müssen bei den Bandstahlmatten auch Ausschnitte ausgeführt werden.

Die üblichen Bolzenschneider haben einen Schneidkopf mit zwei Schneidbacken, die in der Schneidebene nebeneinander angeordnet sind und die mittels einer Gelenkverbindung schwenkbar miteinander verbunden sind. Diese Gelenkverbindung weist im allgemeinen zwei gleichartige Verbindungslaschen auf, die zu beiden Seiten der Schneidbacken parallel zueinander angeordnet sind und die an ihren beiden Enden je ein Durchgangsloch aufweisen. Durch die paarweise miteinander fluchtenden Durchgangslöcher in den Verbindungslaschen und durch ein entsprechendes Durchgangsloch in den zwischen den Verbindungslaschen angeordneten Schneidbacken ist ein Gelenkbolzen hindurchgesteckt und durch geeignete Sicherungsmittel gegen Herausfallen gesichert. Jeder Schneidbakken weist jenseits der Gelenkverbindung einen Betätigungsarm auf, der einstückig mit dem Schneidbacken ausgebildet ist, so daß jeder Schneidbacken und sein Betätigungsarm einen zweiarmigen Hebel bildet. Mit dem vom Schneidbacken abgekehrten Endabschnitt eines jeden Betätigungsarmes ist mittels je einer zweiten Gelenkverbindung in Form eines Scharniergelenkes das eine Ende eines Betätigungshebels gelenkig verbunden. Die beiden Betätigungshebel sind als zweiarmige Hebel ausgebildet und mittels einer dritten Gelenkverbindung schwenkbar miteinander verbunden. Diese Gelenkverbindung wird ebenfalls durch ein Scharniergelenk gebildet. Das Gelenkauge dieses Gelenkes ist an den beiden Betätigungshebeln außerhalb ihrer Längsachse an der dem anderen Betätigungshebel zugekehrten Seite des betreffenden Betätigungshebels angeordnet, so daß die beiden Betätigungshebel zumindest im Bereich des Scharniergelenkes mit einem gewissen gegenseitigen Abstand nebeneinander verlaufen. Bei den Betätigungshebeln ist ihr aus dem Abstand zwischen der dritten Gelenkverbindung und der zweiten Gelenkverbindung sich ergebener erster Hebelarm um ein Mehrfaches kleiner als die Länge ihres von der dritten Gelenkverbindung aus sich erstreckenden zweiten Hebelarmes oder umgekehrt. Wenn die beiden Betätigungshebel im Bereich ihres freien Endes erfaßt und relativ zueinander verschwenkt werden, ergibt sich durch dieses Hebelverhältnis einerseits eine entsprechend große Weguntersetzung und eine gleich große Kraftübersetzung. Diese Kraftübersetzung wird dadurch nochmals verstärkt, daß die Betätigungsarme der Schneidbacken im allgemeinen etwa zwei- bis dreimal so lang wie die Schneidbacken selbst sind.

Die Schneidbacken sollen in der Offenstellung so weit auseinandergespreizt werden können, daß sie einen Stab mit einer solchen Dicke erfassen können, der vom Bolzenschneider entsprechend seiner Schneidkraft noch geschnitten werden kann. Das ergibt bei vorgegebenen Gesamtübersetzungsverhältnis einen verhältnismäßig großen Betätigungsweg und damit einen verhältnismäßig großen Spreizwinkel vor allem im Bereich des zweiten Hebelarmes der Betätigungshebel. Das erschwert das Einführen des Bolzenschneiders in die räumlichen engen Maschen einer fertig verflochtenen Bewehrung, um auch die im Inneren des Bewehrungsgeflechtes gelegenen Bewehrungsstäbe zu erreichen und deren überstehende Endabschnitte abzuschneiden.

WO-A-93/19880 offenbart einen Bolzen- und Mattenschneider mit einem Schneidkopf und zwei damit gelenkich verbunden Betätigungshebel. Der Schneidkopf hat zwei Schneidbacken die mittels einer ersten Gelenkverbindung zwenkbar miteinander verbunden sind. Jede Schneidbacken hat einen einstückig damit ausgebildeten Betätigungsarm. Die zwei Betätigungshebel sind etwa Z-förmig gebogen. Dabei ist jeder Betätigungshebel mittels einer zweiten Gelenkverbindung schwenkbar mit einem der Betätigungsarme verbunden. Die Betätigungshebel selbst sind mittels einer dritten Gelenkverbindung schwenkbar miteinander verbunden. Dabei ist die dritte Gelenkverbindung in der Nähe der zweiten Gelenkverbindung positioniert, wobei die Betätigungshebelteile zwischen den zweiten und dritten Gelenkverbindungen um ein Mehrfaches kleiner sind als die übriggebliebenen freien Betätigungshebelteile. Die beiden Betätigungshebel kreuzen einander einmal, nämlich an einer zwischen der dritten Gelenkverbindung und den freien Enden der Betätigungshebel gelegenen Stelle. Diese Stelle ändert sich während Öffnungs- und Schließbewegungen.

Nachteilig bei diesem bekannten Bolzen- und Mattenschneider ist, daß dieser noch immer einen verhältnismäßig großen Spreizwinkel von den Betätigungshebel in der Nähe der dritten Gelenkverbindung hat. Dies erschwert das Einführen des Schneiders in räumlich engen Maschen einer fertig verflochtenen Bewehrung, um auch die im Inneren eines Bewehrungsgeflechtes gelegene Bewehrungsstäbe zu erreichen und dortliegende Abschnitte abzuschneiden. Außerdem müssen bei dieser bekannten Konstruktion Schneidköpfe verwendet werden von den die Schneidbacken und die damit einstückig ausgebildeten Betätigungsarme als sich miteinander kreuzend sind ausgebildet. Ein derartiger Schneidkopf ist teuer, weil er speziell und genau gefertigt werden muß.

Der Erfindung liegt die Aufgabe zugrunde, einen Bolzenschneider zu schaffen, der an einem Bewehrungsgeflecht bei vorgegebener Eindringtiefe in engere Maschen oder, umgekehrt ausgedrückt, bei vorgegebener Maschenweite tiefer in ein Bewehrungsgeflecht eingeführt werden kann, um dort Stäbe mit einer seiner Schneidkraft entsprechenden Dicke schneiden zu können.

Diese Aufgabe wird durch einen Bolzenschneider mit den im Anspruch 1 angegebenen Merkmalen gelöst. Dadurch, daß die beiden Betätigungshebel in der Grundrißprojektion einander zweimal kreuzen, und zwar einmal an der dritten Gelenkverbindung und einmal an einer zwischen der dritten Gelenkverbindung und dem freien Ende gelegenen Stelle, ist in der Schließstellung des Bolzenschneiders bei jedem Betätigungshebel ein Längenabschnitt vorhanden, der von der Seite seines Endabschnittes mit dem Handgriff aus betrachtet auf der anderen Seite der Symmetrielinie des Bolzenschneiders gelegen ist und von ihr einen begrenzten Abstand hat und der bei einer Öffnungsbewegung zunächst auf die Symmetrielinie hinschwenkt und später zum Teil auch über die Symmetrielinie hinwegschwenkt und in der Offenstellung der Schneidbacken und der Betätigungshebel in einem ebenfalls begrenzten Abstand auf der gleichen Seite der Symmetrielinie wie der Handgriff gelegen ist. Dabei wird die Grundrißform der Betätigungshebel zweckmäßigerweise so gewählt, daß das Spreizmaß des in der Nachbarschaft der dritten Gelenkverbindung gelegenen Teils der Betätigungshebel in der Offenstellung der Schneidbacken kleiner ist als in der Schließstellung. Durch diese Verlegung eines Teils der Betätigungshebel auf die andere Seite und durch den daraus sich ergebenden Bewegungsablauf dieses Teils der Betätigungshebel wird das Spreizmaß des in der Nähe des Schneidkopfes gelegenen Teils der Betätigungshebel beiderseits auf einen Wert begrenzt, der wesentlich kleiner als bei den herkömmlichen Bolzenschneidern ist. Dadurch kann der Bolzenschneider in engere Maschen eines Bewehrungsgeflechtes eingeführt werden und darin betätigt werden und der Schneidkopf kann in einem Bewehrungsgeflecht mit vorgegebener Maschenweite tiefer eingeführt werden, so daß auch tiefer gelegene Bewehrungsstäbe geschnitten werden können.

Vorteilhaft ist es möglich die Bolzen- und Mattenschneider gemäß der Erfindung mit einem Schneidkopf auszubilden wobei die Schneidbacken und die damit einstückig ausgebildeten Betätigungsarme nebeneinander angeordnet sind und einander nicht in der ersten Gelenkverbindung kreuzen. Ein solcher Schneidkopf ist von herkömmlicher Ausbildung und billiger als einem Schneidkopf gemäß WO-A-93/19880.

Durch eine Ausgestaltung nach Anspruch 2 und 3 erhält die dritte Gelenkverbindung eine Ausbildung, bei der ihre Teile in Bezug auf die Schneidebene der Schneidbacken symmetrisch angeordnet sind, so daß beim Betätigen des Bolzenschneiders die dritte Gelenkverbindung praktisch frei von Torsionskräften bleibt. Bei einer Ausgestaltung nach Anspruch 4 wird das gleiche auch bei den beiden zweiten Gelenkverbindungen erreicht. Die Weiterbildung nach Anspruch 5 liefert eine verhältnismäßig einfach und leicht herzustellende Ausbildung der Teile.

Die Erfindung wird im folgenden anhand eines in der Zeichnung dargestellten Ausführungsbeispieles näher erläutert. Es zeigen:
Fig. 1 eine Vorderansicht des Bolzenschneiders in der Schließstellung;
Fig. 2 eine Seitenansicht des Bolzenschneiders nach Fig. 1;
Fig. 3 eine Vorderansicht des Bolzenschneiders in der Offenstellung;
Fig. 4 eine ausschnittsweise und größer dargestellte Vorderansicht einer gelenkverbindung des Bolzenschneiders;
Fig. 5a eine vorderansicht der voneinander gelösten Teile und 5b der Gelenkverbindung nach Fig. 4;
Fig. 6a und 6b eine Stirnansicht der Teile der Gelenkverbindung nach Fig. 4;
Fig. 7a und 7b eine Seitenansicht der Teile der Gelenkverbindung nach Fig. 4.

Der Bolzenschneider 10 weist einen Schneidkopf 11 und zwei Betätigungshebel 12 und 13 zum Betätigen des Schneidkopfes 11 auf.

Der Schneidkopf 11 ist von herkömmlicher Ausbildung und weist zwei Schneidbacken 14 und 15 auf, die in der Schneidebene nebeneinander angeordnet sind. Sie sind mittels einer ersten Gelenkverbindung 16 schwenkbar miteinander verbunden. Die Schneidbacken 14 und 15 setzen sich jenseits der Gelenkverbindung 16 in je einen Betätigungsarm 17 bzw. 18 fort. Am Endabschnitt der Betätigungsarme 17 und 18 ist je ein Gelenkauge als Teil je einer zweiten Gelenkverbindung 19 vorhanden, die zur Unterscheidung im einzelnen als Gelenkverbindung 19,1 bzw. Gelenkverbindung 19.2 bezeichnet sind (fig. 1).

Die erste Gelenkverbindung 16 weist zwei Verbindungslaschen 21 und 22 auf, die mit je zwei Durchgangslöchern als Gelenkaugen versehen sind. Durch je zwei paarweise miteinander fluchtende Gelenkaugen ist je ein Gelenkbolzen hindurchgesteckt, der sich zugleich durch ein damit fluchtendes und als Gelenkauge dienendes Durchgangsloch auf jedem der beiden Schneidbacken 14 bzw. 15 hindurcherstreckt. Übliche Sicherungsmittel halten den Gelenkbolzen in den Gelenkaugen fest.

Der Betätigungshebel 12 ist über die zweite Gelenkverbindung 19.1 mit dem Betätigungsarm 17 des Schneidbackens 14 gelenkig verbunden. In gleicher Weise ist der Betätigungshebel 13 über die zweite Gelenkverbindung 19.2 mit dem Betätigungsarm 18 des Schneidbackens 15 gelenkig verbunden. Die beiden Betätigungshebel 12 und 13 sind als zweiarmige Hebel ausgebildet, die mittels einer dritten Gelenkverbindung 23 miteinander schwenkbar verbunden sind.

Der zwischen der dritten Gelenkverbindung 23 und der jeweils zweiten Gelenkverbindung 19 sich erstreckende erste Hebelarm 24 bzw. 25 der Betätigungshebel 12 und 13 ist verhältnismäßig kurz ausgebildet. Der jenseits der dritten Gelenkverbindung 23 bis zum freien Ende sich erstreckende Zweite Hebelarm 26 bzw. 27 der Betätigungsarme 12 und 13 ist ein Mehrfaches länger als der erste Hebelarm, und zwar im allgemeinen um etwa das Achtfache.

Wie insbesondere aus fig. 1 ersichtlich ist, weist der zweite Hebelarm 26 bzw. 27 der beiden Betätigungshebel 12 und 13 mehrere Längenabschnitte mit unterschiedlichen Grundrißverlauf auf. Diese werden im folgenden anhand des zweiten Hebelarmes 26 des Betätigungshebels 12 erläutert, wobei die Angaben zum Teil auf die Symmetrieachse 30 der Grundrißprojektion des Bolzenschneiders 10 bezogen sind (Fig. 1 und Fig. 3).

Jeder Betätigungshebel weist im Bereich der dritten Gelenkverbindung 23 je ein Gelenkauge 28 bzw. 29 auf, die im einzelnen später anhand Fig. 4 bis Fig. 7 näher erläutert werden.

Am zweiten Hebelarm 26 ist der an das Gelenkauge 28 anschließende erste Längenabschnitt 31 im Ganzen gebogen oder weist zumindest in der Grundrißprojektion eine Biegung auf, so daß die Grundrißprojektion des daran anschließenden zweiten Längenabschnittes 32 mit der Symmetrieachse 30 einen kleineren Kreuzungswinkel hat als Grundrißprojektion des Betätigungshebels 12 im Bereich des Gelenkauges 28, die sich auch in die Grundrißprojektion des ersten Hebelarmes 24 fortsetzt. Dieser zweite Längenabschnitt 32 ist gerade. Daran schließt ein dritter Längenabschnitt 33 an, der anschließend in einen vierten Längenabschnitt 34 übergeht. Die Grundrißprojektion des dritten Längenabschnittes 33 weist zwei gegensinnige Biegungen 35 und 36 auf, von denen die erste Biegung 35 zur Symmetrieachse 30 und damit auch zur Seite des anderen Betätigungshebels 13 hin gerichtet ist. Infolge der ersten Biegung 35 kreuzt die Grundrißprojektion des dritten Längenabschnittes 33 die Symmetrielinie 30. Danach folgt die zweite Biegung 36. Zweckmäßigerweise werden die beiden Biegungen 35 und 36 so gewählt, daß in der aus Fig. 1 ersichtlichen Schließstellung der Schneidbacken 14 und 15 von dem vierten Längenabschnitt 34 zumindest der Endabschnitt 37 parallel zu Symmetrielinie 30 ausgerichtet ist. Weiterhin ist es zweckmäßig, daß zumindest die Endabschnitte der beiden Betätigungshebel 12 und 13 in der Schließstellung einen so großen gegenseitigen Abstand haben, daß die Endabschnitte umfassenden Hände der Bedienungsperson des Bolzenschneiders 10 einander nicht berühren und in soweit eine Verletzungsgefahr ausgeschlossen ist.

Im folgenden werden anhand Fig. 4 bis Fig. 7 die Teile der dritten Gelenkverbindung 23 und die damit verbundenen Teile der zweiten Gelenkverbindungen 19.1 und 19.2 näher erläutert. Der einfacheren Darstellung wegen sind die zweiten Längenabschnitte 32.1 und 32.2 des zweiten Hebelarmes der Betätigungshebel 12 und 13 parallel zueinander ausgerichtet dargestellt, was einer Zwischenstellung der Betätigungshebel 12 und 13 zwischen der Offenstellung und der Schließstellung entspricht.

Die dritte Gelenkverbindung 23 ist als Gabelgelenk ausgebildet.

Der eine Betätigungshebel, der Betätigungshebel 13, hat im Bereich seines Gelenkauges 29 eine bestimmte vorgegebene Dicke und weist dort zwei parallele ebene Außenflächen 38 und 39 auf (Fig. 6a). Der andere Betätigungshebel, der Betätigungshebel 12, ist im Bereich seines Gelenkauges 28 gabelförmig ausgebildet (Fig. 6b). Die beiden Gabelteile 41 und 42 weisen auf der einander zugekehrten Seite je eine ebene Innenfläche 43 bzw. 44 auf, die parallel zueinander ausgerichtet sind und die einen gegenseitigen Abstand haben, der auf die Dicke des Betätigungshebels 13 im Bereich dessen Gelenkauges 29 abgestimmt ist. Das kreiszylindrische Durchgangsloch 45 in den beiden Gabelteilen 41 und 42 des Gelenkauges 28 hat zumindest annähernd den gleichen Durchmesser wie das Durchgangsloch 46 im Gelenkauge 29. Darauf ist der im einzelnen nicht dargestellte Gelenkbolzen der dritten Gelenkverbindung 23 abgestimmt.

Die beiden zweiten Gelenkverbindungen 19.1 und 19.2 sind ebenfalls als Gabelgelenk ausgebildet, deren Gabelteile jeweils an dem zugehörigen ersten Hebelarm der Betätigungshebel 12 und 13 angeordnet sind.

Bei dem Betätigungshebel 12 schließt der erste Hebelarm 24 an das Gelenkauge 28 an. Da dieses Gelenkauge gabelförmig ausgebildet ist, ist auch der Hebelarm 24 in der Längsrichtung geteilt und weist die beiden Hebelteile 47 und 48 auf. Sie haben den gleichen gegenseitigen Abstand wie die Gabelteile 41 und 42 (Fig. 6b). Ihre einander zugekehrte Innenfläche ist die Fortsetzung der Innenfläche 43 bzw. 44 der Gabelteile 41 und 42. Die Hebelteile 47 und 48 gehen an ihrem Ende in je einen Gabelteil 49 bzw. 50 der zweiten Gelenkverbindung 19.1 über. Diese sind als Gelenkauge ausgebildet oder weisen ein solches auf. Die parallel zueinander ausgerichteten Innenflächen der beiden Gabelteile 49 und 50 haben einen gegenseitigen Abstand, der auf die Dicke des Endabschnittes des Betätigungsarmes 17 des Schneidbackens 14 abgestimmt ist. Zur Vereinfachung der Fertigung ist dieser Abstand gleich dem Abstand der Innenfläche 43 und 44 der Gabelteile 41 und 42 und der Hebelteile 47 und 48.

Bei dem Betätigungshebel 13 schließt der erste Hebelarm 25 an das Gelenkauge 29 an. An den Hebelarm 25 schließen die beiden Gabelteile 51 und 52 als Teil der zweiten Gelenkverbindung 19.2 an (Fig. 6a und 71). Ihre parallel zueinander ausgerichteten ebenen Innenflächen 53 bzw. 54 haben einen gegenseitigen Abstand, der auf die Dicke des Endabschnittes des Betätigungsarmes 18 des Schneidbackens 15 abgestimmt ist. Zweckmäßigerweise ist er gleich dem Abstand der Innenflächen 43 und 44 der Gabelteile 41 und 42 und ebenso der Gabelteile 41 und 50.

Wie schon aus Fig. 2 ersichtlich und noch deutlicher in Fig. 7a und 7b dargestellt ist, weist bei beiden Betätigungshebeln 12 und 13 der an den gebogenen ersten Längenabschnitt 31 anschließende Teil des zweiten Längenabschnittes 32 in der Seitenrißprojektion eine seitliche Kröpfung 55 bzw. 56 auf. In derselben Projektionsrichtung betrachtet sind die beiden Kröpfungen 55 und 56 gegensinnig ausgerichtet. Ihr Seitenversatz gegenüber der Schneidebene ist größer als die halbe Dicke der Betätigungshebel 12 und 13, so daß diese in dem Bereich ohne gegenseitige Berührung aneinander vorbeibewegt werden können, in dem ihre Grundrißprojektion bei den Öffnungs- und Schließbewegungen einander kreuzen.

Die Vorteile der Erfindung ergeben sich auch dann, wenn man den zum Schneiden von Metallstäben dienenden Schneidkopf 11 durch einen anderen Werkzeugkopf ersetzt, etwa durch den einer Zange zum festhalten von Werkstücken oder sonstigen Gegenständen oder durch den einer Schere zum Schneiden weicherer Gegenstände, wie das beispielweise bei Astscheren oder Kabelscheren und dergleichen der Fall ist. Bei entsprechend klein gewählten Abmessungen kann die Erfindung in vorteilhafter Weise auch für ärztliche, tierärztliche oder zahnärztliche Instrumente in Form von Zangen, Schneidern oder Scheren eingesetzt werden, bei denen in einem engbegrenzten Raum entsprechende Arbeiten mit einer gewissen Mindestkraft am Werkzeugkopf ausgeführt werden sollen und dabei zugleich die Betätigungshand entlastet werden soll.

### BEZUGSZEICHENLISTE

- 10: Bolzenschneider
- 11: Schneidkopf
- 12: Betätigungshebel
- 13: Betätigungshebel
- 14: Schneidbacken
- 15: Schneidbacken
- 16: erste Gelenkverbindung
- 17: Betätigungsarm
- 18: Betätigungsarm
- 19: zweite Gelenkverbindung
- 21: Verbindungslasche
- 22: Verbindungslasche
- 23: dritte Gelenkverbindung
- 24: erster Hebelarm
- 25: erster Hebelarm
- 26: zweiter Hebelarm
- 27: zweiter Hebelarm
- 28: Gelenkauge
- 29: Gelenkauge
- 30: Symmetrieachse
- 31: erster Längenabschnitt
- 32: zweiter Längenabschnitt
- 33: dritter Längenabschnitt
- 34: vierter Längenabschnitt
- 35: Biegung
- 37: Endabschnitt
- 38: Aussenfläche
- 39: Aussenfläche
- 41: Gabelteil
- 42: Gabelteil
- 43: Innenfläche
- 44: Innenfläche
- 45: Durchgangsloch
- 46: Durchgangsloch
- 47: Hebelteil
- 48: Hebelteil
- 49: Gabelteil
- 50: Gabelteil
- 51: Gabelteil
- 52: Gabelteil
- 53: Innenfläche
- 54: Innenfläche
- 55: Kröpfung
- 56: Kröpfung

## Patentansprüche

1. Bolzen- oder Mattenschneider (10) mit:
- einem Schneidkopf (11) mit zwei Schneidbacken (14, 15), wobei die Schneidbacken (14, 15) mittels einer ersten Gelenkverbindung (16) schwenkbar miteinander verbunden sind und wobei jeder Schneidbacken (14, 15) jenseits der ersten Gelenkverbindung (16) einen einstückig damit ausgebildeten Betätigungsarm (17, 18) hat; und
- zwei Betätigungshebeln (12, 13) in form von Griffstangen mit etwa Z-förmig gebogenen Bereichen, wobei die Betätigungshebel (12, 13) je mittels einer zweiten Gelenkverbindung (19.1, 19.2) schwenkbar verbunden sind mit dem vom Schneidbacken (14, 15) abgekehrten Endabschnitten eines jeden Betätigungsarmes (17, 18) und wobei die Betätigungshebel (12 13) mittels einer dritten Gelenkverbindung (23) mit einer Drehwelle schwenkbar miteinander verbunden sind;
wobei die dritte Gelenkverbindung (23) positioniert ist in der Nähe der zweiten Gelenkverbindung (19) ;
wobei die Betätigungshebelteile (24, 25) zwischen dem zweiten und dritten Gelenkverbindungen (19, 23) um ein Mehrfaches kleiner sind als die restierenden freien Betätigungshebelteile (26, 27);
wobei die Grundrißprojektionen der beiden Betätigungshebel (12, 13) einander an einer zwischen der dritten Gelenkverbindung (23) und den freien Enden der Betätigungshebel (12, 13) gelegenen Stelle kreuzen, welche Stelle sich ändert während Öffnungs- und Schließbewegungen;
wobei zumindest diejenige Längenabschnitte (32, 33) der Betätigungshebel (12, 13), deren Grundrißprojektionen bei Öffnungs- und Schließbewegungen einander kreuzen, im Seitenriß außerhalb einander verlaufen; und
wobei die etwa Z-förmig gebogenen Bereiche etwa in einem derartigen Abstand ab der dritten Gelenkverbindung (23) beginnen, der größer ist als das Zweifache der Länge jedes Scheidbackens (14, 15) Betätigungsarmes (17, 18)
**dadurch gekennzeichnet daß** die Grundrißprojektionen der beiden Betätigungshebel (12, 13) einander ein zweites Mal kreuzen, nämlich in der dritten Gelenkverbindung (23); und daß die Schneidbacken (14, 15) und die damit einstückig ausgebildeten Betätigungsarme (17, 18) nebeneinander angeordnet sind, wobei im geöffneten Zustand der beiden Betätigungsarme (17, 18) die beiden Betätigungshebelteile (24, 25) zwischen zweiter und dritter Gelenkverbindung im Bereich der zweiten, gelenkigen Verbindung (19.1, 19.2) mit den beiden Betätigungshebeln (12, 13) voneinanden gestreitzt sind.

2. Bolzen- oder Mattenschneider (10) nach Anspruch 1, **dadurch gekennzeichnet daß** die dritte Gelenkverbindung (23) als Gabelgelenk ausgebildet ist.

3. Bolzen- oder Mattenschneider (10) nach Anspruch 2, **dadurch gekennzeichnet daß** der eine Betätigungshebel (13) im Bereich der dritten Gelenkverbindung (23) ein erstes Gelenkaug (29) mit einer bestimmten vorgegebenen Dicke hat und dort zwei parallele ebene Außenflächen (38, 39) aufweist, weil der andere Betätigungshebel (12) im Bereich der dritten Gelenkverbindung (23) ein zweites Gelenkaug (28) mit zwei Gabelteile (41, 42) hat, welche Gabelteile auf der einander zugekehrten Seiten je eine ebene Innenfläche (43, 44) aufweisen, die parallel zueinander ausgerichtet sind und die einen gegenseitigen Abstand haben, der auf die Dicke des ersten Gelenkauges (29) abgestimmt ist.

4. Bolzen- oder Mattenschneider (10) nach Anspruch 1, 2 oder 3, **dadurch gekennzeichnet daß** die beiden zweiten Gelenkverbindungen (19.1, 19.2) als Gabelgelenke ausgebildet sind.

5. Bolzen- oder Mattenschneider (10) nach Anspruch 3 und 4, **dadurch gekennzeichnet daß** die Gabelteile (49, 50, 51, 52) der beiden zweiten Gelenkverbindungen (19.1, 19.2) an der Betätigungshebel (12, 13) angeordnet sind, wobei diese Gabelteile (49, 50, 51, 52) einstückig auf die dazugehörigen Gabelteilen (38, 39, 41, 42) des Gabelgelenkes der dritten Gelenkverbindung (23) anschließen.

## Claims

1. Bolt or mat cutters (10) having:
- a cutting head (11) with two cutting jaws (14, 15), the cutting jaws (14, 15) being connected to one another in a pivotable manner by means of a first pivot joint (16), and each cutting jaw (14, 15), on the other side of the first pivot joint (16), having an actuating arm (17, 18) designed in one piece with it; and
- two actuating levers (12, 13) in the form of handle bars with regions bent roughly in a Z-shape, the actuating levers (12, 13), in each case by means of a second pivot joint (19.1, 19.2), being connected in a pivotable manner to that end sections of each actuating arm (17, 18) which are remote from the cutting jaws (14, 15), and the actuating levers (12, 13) being connected to one another in a pivotable manner by means of a third pivot joint (23) with a rotary shaft;
the third pivot joint (23) being positioned in the vicinity of the second pivot joint (19);
the actuating-lever parts (24, 25) between the second and third pivot joints (19, 23) being several times smaller than the remaining free actuating-lever parts (26, 27);
the plan projections of the two actuating levers (12, 13) crossing one another at a point situated between the third pivot joint (23) and the free ends of the actuating levers (12, 13), which point changes during opening and closing movements;
at least those length sections (32, 33) of the actuating levers (12, 13) whose plan projections cross one another during opening and closing movements running outside one another in the side elevation; and
the regions bent roughly in a Z-shape beginning approximately at such a distance from the third pivot joint (23) which is greater than twice the length of each actuating arm (17, 18),
**characterized in that** the plan projections of the two actuating levers (12, 13) cross one another a second time, namely at the third pivot joint (23); and **in that** the cutting jaws (14, 15) and the actuating arms (17, 18) designed in one piece with them are arranged-next to one another, in which arrangement, in the open state of the two actuating arms (17, 18), the two actuating-lever parts (24, 25) between the second and third pivot joints are spread apart in the region of the second, pivotal joint (19.1, 19.2) with the two actuating levers (12, 13).

2. Bolt or mat cutter (10) according to Claim 1, **characterized in that** the third pivot joint (23) is designed as a fork joint.

3. Bolt or mat cutter (10) according to Claim 2, **characterized in that** the one actuating lever (13) in the region of the third pivot joint (23) has a first joint eye (29) with a certain predetermined thickness and has two parallel flat outer surfaces (38, 39) there, since the other actuating lever (12) in the region of the third pivot joint (23) has a second joint eye (28) with two fork parts (41, 42), which fork parts each have a flat inner surface (43, 44) on the sides facing one another, these inner surfaces (43, 44) being oriented parallel to one another and being at a distance apart which is matched to the thickness of the first joint eye (29).

4. Bolt or mat cutter (10) according to Claim 1, 2 or 3, **characterized in that** the two second pivot joints (19.1, 19.2) are designed as fork joints.

5. Bolt or mat cutter (10) according to Claim 3 and 4, **characterized in that** the fork parts (49, 50, 51, 52) of the two second pivot joints (19.1, 19.2) are arranged on the actuating levers (12, 13), these fork parts (49, 50, 51, 52) adjoining the associated fork parts (38, 39, 41, 42) of the fork joint of the third pivot joint (23) in one piece.

## Revendications

1. Coupe-boulons ou treillis soudés (10) comprenant :
- une tête de coupe (11) possédant deux mâchoires de coupe (14, 15), les mâchoires de coupe (14, 15) étant reliées entre elles de façon pivotante au moyen d'une première articulation (16) et chaque mâchoire de coupe (14, 15) présentant, de l'autre côté de la première articulation (16), un bras d'actionnement (17, 18) qui est en une seule pièce avec elle ; et
- deux leviers d'actionnement (12, 13) en forme de manches qui possèdent deux régions recourbées à peu près en forme de Z, chacun des leviers d'actionnement (12, 13) étant relié de façon pivotante, au moyen d'une deuxième articulation (19.1, 19.2), au segment terminal d'un bras d'actionnement (17, 18) qui est éloigné de la mâchoire de coupe (14, 15) et les leviers d'actionnement (12, 13) étant reliés entre eux de façon pivotante au moyen d'une troisième articulation (23) ;
la troisième articulation (23) étant positionnée à proximité de la deuxième articulation (19) ;
les parties (24, 25) des leviers d'actionnement qui sont comprises entre les deuxièmes articulations et la troisième articulation (19, 23) étant plus petites que les parties libres restantes (26, 27) de leviers d'actionnement ;
les projections sur le plan de base des deux leviers d'actionnement (12, 13) se croisant entre elles dans une zone placée entre la troisième articulation (23) et les extrémités libres des leviers d'actionnement (12, 13), laquelle zone varie pendant les mouvements d'ouverture et de fermeture ;
au moins les segments (32, 33) de la longueur des leviers d'actionnement (12, 13) dont les projections sur le plan de base se croisent pendant les mouvements d'ouverture et de fermeture s'étendant l'un en dehors de l'autre dans une vue de côté ; et
les régions pliées à peu près en forme de Z commençant à peu près à une distance de la troisième articulation (23) qui est plus grande que le double de la longueur de chaque bras d'actionnement (17, 18),
**caractérisé en ce que** les projections des deux leviers d'actionnement (12, 13) sur le plan de base se croisent une deuxième fois, à savoir dans la troisième articulation (23) ; et **en ce que** les mâchoires de coupe (14, 15) et les bras d'actionnement (17, 18) qui sont formés en une seule pièce avec elles sont disposés l'un à côté de l'autre, cependant que, à l'état ouvert des deux bras d'actionnement (17, 18), les parties (24, 25) des leviers d'actionnement comprises entre les deuxièmes articulations et la troisième articulation sont écartées l'une de l'autre dans la région de la deuxième articulation (19.1, 19.2) sur les deux leviers d'actionnement (12, 13).

2. Coupe-boulons ou treillis soudés (10) selon la revendication 1,
**caractérisé en ce que** la troisième articulation (23) est constituée par une chape.

3. Coupe-boulons ou treillis soudés (10) selon la revendication 2,
**caractérisé en ce que** l'un des leviers d'actionnement (13) possède, dans la région de la troisième articulation (23) un premier oeil d'articulation (29) qui possède une certaine épaisseur prédéterminée et présente à cet endroit deux surfaces extérieures planes parallèles (38, 39), parce que le deuxième levier d'actionnement (12) possède, dans la région de la troisième articulation (23) un deuxième oeil d'articulation (28) possédant deux flasques de chape (41, 42), lesquels flasques de chape présentent chacun une surface intérieure plane (43, 44) sur le côté dirigé vers l'autre, les surfaces étant orientées parallèlement entre elles et possédant un écartement mutuel qui est réglé sur l'épaisseur du premier oeil d'articulation (29)

4. Coupe-boulons ou treillis soudés (10) selon la revendication 1, 2 ou 3,
**caractérisé en ce que** les deux deuxièmes articulations (19.1, 19.2) sont constituées par des chapes.

5. Coupe-boulons ou treillis soudés (10) selon la revendication 3 et 4,
**caractérisé en ce que** les flasques de chape (49, 50, 51, 52) des deux deuxièmes articulations (19.1, 19.2) sont disposées sur les leviers d'actionnement (12, 13), ces flasques de chape (49, 50, 51, 52) se raccordant en une pièce avec les flasques de chape correspondants (38, 39, 41, 42), de la chape de la troisième articulation (23).
